# EUROPÄISCHE PATENTSCHRIFT

(11) **EP 0 672 464 B1**
(45) Veröffentlichungstag und Bekanntmachung des Hinweises auf die Patenterteilung: **08.10.1997**
(21) Anmeldenummer: 95100802.8
(22) Anmeldetag: 21.01.1995
(51) Int. Cl.: B05C 17/02

(54) **Rolle für den Farbauftrag sowie Strukturelement für diese**
Roller for applying painting and structure element for said roller
Rouleau d'application de peinture ainsi qu'élément de structure pour ledit rouleau

(30) Priorität: 22.02.1994 DE 9402910 U
(43) Veröffentlichungstag der Anmeldung: 20.09.1995
(73) Patentinhaber: Sterkel GmbH Pinsel- und Farbrollerwerk, D-88284 Wolpertswende (DE)
(72) Erfinder: Weihrauch, Georg, D-69483 Wald-Michelbach (DE)
(74) Vertreter: Lasch, Hartmut Dipl.-Ing.

(56) Entgegenhaltungen:
- DE-C- 232 445
- DE-C- 688 914
- FR-A- 794 539
- GB-A- 2 031 113
- US-A- 1 436 155
- US-A- 2 823 402
- US-A- 4 573 233
- US-A- 4 742 597

## Beschreibung

Die Erfindung betriff eine Rolle für den Farbauftrag, insbesondere für einen Farbroller mit einem mit Handgriff versehenen Tragbügel, auf den die Rolle drehbar aufsetzbar ist, wobei die Rolle einen kreiszylinderförmigen Trägerkörper aufweist, der auf seiner Außenoberfläche einen Belag zum Farbauftrag, insbesondere einen Plüsch-, Flor-, Schaumstoff- oder Vliesbelag aufweist, und wobei auf der Mantelfläche des Trägerkörpers zumindest ein Strukturelement in Form einer rohrförmigen, auf den Trägerkörper außenseitig axial aufschiebbaren Hülse auswechselbar angebracht wird, die der Rollenoberfläche eine höhenmäßige Profilierung verleiht. Darüber hinaus betrifft die Erfindung ein Strukturelement für eine entsprechende Farbauftrag-Rolle.

Zum Auftragen von Farbe auf Wand- oder Deckenflächen finden neben Pinseln häufig sogenannte Farbroller Verwendung, die einen mit Handgriff versehenen, aus Stahldraht gebogenen Tragbügel aufweisen. Auf das im wesentlichen gradlinig verlaufenden freie Ende des Tragbügels ist eine Rolle für den Farbauftrag aufsetzbar, die an dem Tragbügel mittels Klemmung oder Rastung festgelegt werden kann. Die Rolle besitzt eine kreiszylindrische Form und trägt auf ihrer Außenseite einen Überzug aus einem Plüsch-, Flor-, Vlies-, Schaumstoff- oder Fellbelag, mit dem die Farbe auf die zu streichende Fläche aufbringbar ist.

Zur Erzielung von farblich strukturierten Wand- oder Deckenflächen ist es bekannt, zunächst auf die Fläche einen relativ schnell abbindenden farblichen Untergrund möglichst gleichmäßig aufzutragen. Auf den Untergrund wird eine Deckfarbe aufgetragen, die relativ lange bearbeitbar ist. Anschließend wird die Deckfarbe mit einer mit strukturierter bzw. höhenmäßig profilierter Oberfläche versehenen Farbrolle überrollt, so daß in der Deckfarbenschicht ein strukturiertes Muster gebildet ist. Alternativ ist es jedoch auch möglich, die Farbe direkt mit der mit strukturierter Oberfläche versehene Farbrolle aufzubringen. In beiden Fällen muß jedoch für jedes auszubildende Muster eine entsprechende Rolle vorgehalten werden, was nicht nur lagerungstechnisch sondern auch wirtschaftlich und kostenmäßig ungünstig ist.

Die GB-A-2 031 113, von der im Oberbegriff des Anspruchs 1 ausgegangen wird, zeigt eine Rolle, die auf ihrer Außenseite mit einem Vlies versehen ist und somit in bekannter Weise zum Farbauftrag dienen kann. Des weiteren ist eine rohrförmige Hülse vorgesehen, die über die Rolle gestülpt werden kann und die auf ihrer Außenseite ein Muster trägt. Die Hülse soll dazu dienen, auf einer zu streichenden Fläche eine strukturierte Oberfläche zu erzeugen. Dabei ist der Benutzer jedoch auf die Struktur und Oberflächenbeschaffenheit der Hülse beschränkt, während die unter der Hülse angeordnete Rolle lediglich zur Halterung der Hülse dient und keinen Einfluß auf das auszubildende Muster hat.

Der Erfindung liegt die Aufgabe zugrunde, eine Rolle für den Farbauftrag bzw. ein Strukturelement für eine entsprechende Rolle zu schaffen, die bzw. das es ermöglicht, mit einer Rolle eine Vielzahl verschiedener Strukturen aufzubringen.

Diese Aufgabe wird erfindungsgemäß hinsichtlich der Rolle dadurch gelöst, daß die Hülse mit radialen Durchbrüchen versehen ist.

Eine bekannte Rolle für den Farbauftrag weist eine gleichmäßige Mantel- bzw. Oberfläche mit einem Belag zum Farbauftrag auf. Diese Oberfläche kann glatt sein, d.h. von einem kreiszylinderförmigen Trägerkörper mit fester oder im geringem Maße elastischer Kunststoff- oder Gummioberfläche gebildet sein, es ist jedoch auch möglich, daß auf dem Trägerkörper der Rolle ein nachgiebiger, Farbe aufnehmender Belag, insbesondere ein Plüsch-, Flor-, Vlies- oder Schaumstoffbelag ausgebildet ist. In allen Fällen ist es erfindungsgemäß möglich, auf der Mantelfläche des Trägerkörpers ein Strukturelement anzubringen, das zumindest einen Teil der Mantelfläche des Trägerkörpers bedeckt. In einigen Bereichen entspricht die Rollenoberfläche somit der Mantelfläche des Trägerkörpers, während sie in anderen Bereichen der Außenoberfläche der Strukturelemente entspricht. Auf diese Weise ist eine höhenmäßige Profilierung bzw. Strukturierung der Rollenoberfläche erreicht.

Das Strukturelement ist auswechselbar an dem Trägerkörper gehalten, so daß auf die Trägerrolle verschiedene Strukturelemente wahlweise aufsetzbar sind. Je nach Wahl der Art, Größe und Anzahl der Strukturelemente kann die Profilierung der Rolle verändert werden, so daß mit einer Rolle beliebige Muster ausbildbar sind.

Dabei ist vorgesehen, daß das Strukturelement eine rohrförmige, auf den Trägerkörper außenseitig axial aufschiebbare Hülse ist. Die Hülse deckt die Mantelfläche des Trägerkörpers bereichsweise ab, so daß beim Rollvorgang in den abgedeckten Bereichen die Oberflächenstruktur der Hülse und in den nicht-abgedeckten Bereichen die Oberflächenstruktur des Trägerkörpers für den Farbauftrag bzw. die Farbstrukturierung maßgebend ist. Wenn die Hülse in einer möglichen Ausgestaltung der Erfindung sich im wesentlichen über die gesamte Länge des Trägerkörpers erstreckt, können die Farbauftrageigenschaften der Rolle in ihrer Gesamtheit geändert werden. Auf diese Weise kann beispielsweise ein Trägerkörper mit glatter, harter Oberfläche in eine Rolle mit weichem Bezug oder umgekehrt verwandelt werden.

Erfindungsgemäß ist vorgesehen, eine Hülse mit radialen Durchbrüchen zu verwenden. Wenn in diesem Fall ein Trägerkörper mit einem Plüschbelag oder ähnlichem und eine Hülse mit glatter, harter Oberfläche verwendet werden, können die infolge der Durchbrüche nicht abgedeckten Bereiche des Plüschbelages die Hülse an den Durchbrüchen durchdringen und aus diesen vorstehen. Die Rolle erhält somit zumindest bereichsweise eine Struktur für den Farbauftrag entsprechend der Anordnung der Durchbrüche. Es kann auch vorgesehen sein, die Hülse mit einem Bezug der genannten Art zu versehen. Wenn in diesem Fall radiale Durchbrüche in der Hülse vorgesehen sind, erhält die Rolle zumindest bereichsweise eine Struktur, bei der in den Bereichen der Durchbrüche die Oberfläche des Trägerkörpers für den Farbauftrag maßgeblich ist.

Wenn die Länge der Hülse nur einem Bruchteil der Länge des Trägerkörpers entspricht, können mehrere rohrförmige Hülsen unabhängig voneinander auf den Trägerkörper aufgesetzt werden. Derartige Hülsen können als Hülsenscheiben beliebig zueinander angeordnet werden und mit oder ohne Belag zum Farbauftrag ausgebildet sein. Des weiteren besteht die Möglichkeit, die Hülsen bzw. Hülsenscheiben entweder im wesentlichen parallel oder schräg zueinander mit gleichem oder unterschiedlichem gegenseitigen Abstand anzuordnen, mit gleichen oder unterschiedlichen Längen auzubilden oder mit speziell geformten Rändern, beispielsweise gezackten Rändern zu versehen.

Das Strukturelement kann an den Trägerkörper entweder kraftschlüssig und/oder formschlüssig gehalten sein. In bevorzugter Ausgestaltung der Erfindung kann vorgesehen sein, daß der Innendurchmesser der Hülse um ein geringes Maß kleiner als der Außendurchmesser des Trägerkörpers ist. Insbesondere wenn das Trägerteil mit einem nachgiebigen Belag für den Farbauftrag versehen ist, ist es möglich, die Hülse unter einerseits einer geringen elastischen, radial nach außen gerichteten Verformung und andererseits unter radial nach innen gerichteter Verformung des Belages des Trägerkörpers, auf den Trägerkörper aufzuschieben, wobei die Hülse über die auftretenden Reibungskräfte sowie über die radial gerichteten elastischen Spannkräfte auf dem Trägerkörper gehalten ist. Zur Erleichterung kann gebenenenfalls vorgesehen werden, die Hülse in Längsrichtung mit einem vorzugsweise gewellten Längsschlitz zu versehen, wodurch das Aufschieben erleichtert ist.

Hinsichtlich des Strukturelementes für eine Farbauftrag-Rolle wird die o.g. Aufgabe dadurch gelöst, daß die Hülse mit radialen Durchbrüchen versehen ist.

Mit Hilfe eines Strukturelementes sind die bereits bekannten Rollen bzw. Trägerkörper nachträglich in eine Rolle mit strukturierter Oberfläche verwandelbar, wobei die Formgebung der Oberflächenstruktur im Belieben des Benutzers steht. Das erfindungsgemäße Strukturelement weist die vorgenannten Merkmale auf und ist als rohrförmige Hülse ausgebildet.

Weitere Einzelheiten und Merkmale der Erfindung sind aus der folgenden Beschreibung eines Ausführungsbeispiels unter Bezugnahme auf die Zeichnung ersichtlich.
Es zeigen:
- Figur 1: ein Trägerteil und ein Hülsenteil vor dem Zusammenbau und
- Figur 2: die Bauteile gemäß Figur 1 nach dem Zusammenbau.

Gemäß Figur 1 ist ein Trägerkörper 11 in Form einer bekannten Farbrolle vorgesehen, die auf ihrer Außenseite einen Plüschbelag 12 oder ähnliches zum Farbauftrag besitzt. Der Trägerkörper 11 kann in bekannter Weise auf das freie Ende eines nicht-dargestellten Tragbügels aufgeschoben werden, auf dem er drehbar gelagert ist.

Über den Plüschbelag 12 des Trägerkörpers 11 ist ein Strukturelement 20 in Form einer rohrförmigen Hülse 21 aufschiebbar, die aus einem Hartkunststoff besteht und mit einer Vielzahl von radialen Durchbrüchen 22 versehen ist. Der Innendurchmesser der Hülse 21 ist geringer als der Außendurchmesser des mit dem Plüschbelag 12 versehenen Trägerkörpers 11.

Nachdem die rohrförmige Hülse 21 axial auf den Trägerkörper 11 aufgeschoben ist, ist eine Farbrolle 10 mit strukturierter bzw. höhenmäßig profilierter Oberfläche erreicht, wie in Figur 2 gezeigt ist. Der Plüschbelag 12 steht aus den Durchbrüchen 22 der Hülse 21 vor und bestimmt somit die Oberflächenstruktur.

Während bei dem gezeigten Ausführungsbeispiel die Hülse 21 im wesentlichen die gleiche Länge wie der Trägerkörper 11 besitzt, können als Strukturelemente auch mehrere kurze, unterschiedlich breite Hülsenteile Verwendung finden.

## Patentansprüche

1. Rolle für den Farbauftrag, insbesondere für einen Farbroller mit einem mit Handgriff versehenen Tragbügel, auf den die Rolle (10) drehbar aufsetzbar ist, wobei die Rolle (10) einen kreiszylinderförmigen Trägerkörper (11) aufweist, der auf seiner Außenoberfläche einen Belag (12) zum Farbauftrag, insbesondere einen Plüsch-, Flor-, Schaumstoff- oder Vliesbelag aufweist, und wobei auf der Mantelfläche des Trägerkörpers (11) zumindest ein Strukturelement (20) in Form einer rohrförmigen, auf den Trägerkörper (11) außenseitig axial aufschiebbaren Hülse (21) auswechselbar angebracht ist, die der Rollenoberfläche eine höhenmäßige Profilierung verleiht, dadurch gekennzeichnet, daß die Hülse (21) mit radialen Durchbrüchen (22) versehen ist.

2. Rolle nach Anspruch 1, dadurch gekennzeichnet, daß die rohrförmige Hülse (21) sich im wesentlichen über die gesamte Länge des Trägerkörpers (11) erstreckt.

3. Rolle nach Anspruch 1, dadurch gekennzeichnet, daß mehrere rohrförmige Hülsen, die kürzer als der Trägerkörper (11) sind, unabhängig voneinander auf den Trägerkörper aufschiebbar sind.

4. Rolle nach einem der Ansprüche 1 bis 3, dadurch gekennzeichnet, daß die Hülse (21) eine glatte Oberfläche aufweist.

5. Rolle nach einem der Ansprüche 1 bis 3, dadurch gekennzeichnet, daß die Hülse (21) auf ihrer Außenoberfläche einen Belag zum Farbauftrag, insbesondere einen Plüsch-, Flor-, Vlies- oder Schaumstoffbelag aufweist.

6. Rolle nach einem der Ansprüch 1 bis 5, dadurch gekennzeichnet, daß die Hülse kraftschlüssig auf dem Trägerkörper gehalten ist.

7. Rolle nach einem der Ansprüche 1 bis 6, dadurch gekennzeichnet, daß der Innendurchmesser der Hülse (21) um ein geringes Maß kleiner als der Außendurchmesser des Trägerkörpers (11) ist.

8. Strukturelement für eine Farbauftrag-Rolle, die einen kreiszylinderförmigem Trägerkörper (11) aufweist, wobei das Strukturelement (20) in Form einer rohrförmigen, auf den Trägerkörper (11) einer Farbauftrag-Rolle außenseitig axial aufschiebbaren Hülse (21) auswechselbar auf der Mantelfläche des Trägerkörpers (11) anbringbar ist und der Rollenoberfläche eine höhenmäßige Profilierung verleiht, dadurch gekennzeichnet, daß die Hülse (21) mit radialen Durchbrüchen (22) versehen ist.

9. Strukturelement nach der Anspruch 8, dadurch gekennzeichnet, daß die rohrförmige Hülse (21) sich im wesentlichen über die gesamte Länge des Trägerkörpers (11) erstreckt.

10. Strukturelement nach Anspruche 8, dadurch gekennzeichnet, daß die rohrförmige Hülse (21) kürzer als der Trägerkörper (11) ist.

11. Strukturelement nach einem der Ansprüche 8 bis 10, dadurch gekennzeichnet, daß die Hülse (21) eine glatte Oberfläche aufweist.

12. Strukturelement nach einem der Ansprüche 8 bis 10, dadurch gekennzeichnet, daß die Hülse (21) auf ihrer Außenoberfläche einen Belag zum Farbauftrag, insbesondere einen Plüsch-, Flor-, Vlies- oder Schaumstoffbelag aufweist.

13. Strukturelement nach einem der Ansprüche 8 bis 12, dadurch gekennzeichnet, daß die Hülse (21) kraftschlüssig auf dem Trägerkörper anbringbar ist.

14. Strukturelement nach einem der Ansprüche 8 bis 13, dadurch gekennzeichnet, daß der Innendurchmesser der Hülse (21) um ein geringes Maß kleiner als der Außendurchmesser des Trägerkörpers (11) ist.

## Claims

1. Roller for applying paint, particularly for a paint roller with a support frame provided with a handle, on which the roller (10) can be mounted in rotary manner, the roller (10) having a circular cylindrical substrate (11), which is provided on its outer surface with a paint application covering (12), particularly a plush, fleece, foam or nonwoven covering and in which to the circumferential surface of the substrate (11) is interchangeably fitted at least one structural element (20) in the form of a tubular sleeve (21), which can be externally, axially engaged on the substrate (11) and which gives the roller surface a height profiling, characterized in that the sleeve (21) is provided with radial openings (22).

2. Roller according to claim 1, characterized in that the tubular sleeve (21) extends substantially over the entire length of the substrate (11).

3. Roller according to claim 1, characterized in that several tubular sleeves, which are shorter than the substrate (1), can be engaged independently of one another onto said substrate.

4. Roller according to one of the claims 1 to 3, characterized in that the sleeve (21) has a smooth surface.

5. Roller according to one of the claims 1 to 3, characterized in that on its outer surface, the sleeve (21) has a paint application covering, particularly a plus, fleece, nonwoven or foam covering.

6. Roller according to one of the claims 1 to 5, characterized in that the sleeve is frictionally held on the substrate.

7. Roller according to one of the claims 1 to 6, characterized in that the internal diameter of the sleeve (21) is slightly smaller than the external diameter of the substrate (11).

8. Structural element for a paint application roller, which has a circular cylindrical substrate (11) and in which on the circumferential surface of the substrate (11) can be interchangeably fitted the structural element (20) in the form of a tubular sleeve (21) externally axially engageable on the substrate (11) of a paint application roller and which gives the roller surface a height profiling, characterized in that the sleeve (21) is provided with radial openings (22).

9. Structural element according to claim 8, characterized in that the tubular sleeve (21) extends substantially over the entire length of the substrate (11).

10. Structural element according to claim 8, characterized in that the tubular sleeve (21) is shorter than the substrate (11).

11. Structural element according to one of the claims 8 to 10, characterized in that the sleeve (21) has a smooth surface.

12. Structural element according to one of the claims 8 to 10, characterized in that the outer surface of the sleeve (21) carries a paint application covering, particularly a plush, fleece, nonwoven or foam covering.

13. Structural element according to one of the claims 8 to 12, characterized in that the sleeve (21) can be frictionally fitted to the substrate.

14. Structural element according to one of the claims 8 to 13, characterized in that the internal diameter of the sleeve (21) is slightly smaller than the external diameter of the substrate (11).

## Revendications

1. Rouleau pour l'application de peinture, en particulier pour un rouleau à peinture muni d'un étrier de suspension avec une poignée, sur lequel un rouleau (10) est monté à rotation, le rouleau (10) étant constitué par un corps-support (11) conformé en cylindre circulaire, celui-ci comportant sur sa surface supérieure extérieure une garniture (12) pour l'application de peinture, en particulier une garniture en peluche, en tissu à poils, en mousse ou en non-tissé, au moins un élément de structure (20) conformé en manchon tubulaire (21) étant monté de manière amovible sur la surface latérale du corps-support (11), coulissable axialement vers l'extérieur sur le corps-support (11), et conférant à la surface supérieure du rouleau un profilage de masse élevée, caractérisé en ce que le manchon (21) présente des perforations radiales (22).

2. Rouleau selon la revendication 1, caractérisé en ce que le manchon tubulaire (21) s'étend sensiblement sur toute la longueur du corps-support (11).

3. Rouleau selon la revendication 1, caractérisé en ce que plusieurs manchons tubulaires, plus courts que le corps-support (11), sont montés coulissants sur le corps-support, indépendamment les uns des autres.

4. Rouleau selon l'une quelconque des revendications 1 à 3, caractérisé en ce que le manchon (21) présente une surface supérieure plane.

5. Rouleau selon l'une quelconque des revendications 1 à 3, caractérisé en ce que le manchon (21) comporte sur sa surface extérieure supérieure une garniture en particulier en peluche, en tissu à poils, en mousse ou en non-tissé pour l'application de peinture.

6. Rouleau selon l'une quelconque des revendications 1 à 5, caractérisé en ce que le manchon est ajusté serré sur le corps support.

7. Rouleau selon l'une quelconque des revendications 1 à 6, caractérisé en ce que le diamètre intérieur du manchon (21) est légèrement inférieur au diamètre extérieur du corps-support (11).

8. Elément de structure pour un rouleau d'application de peinture constitué par un corps-support (11) conformé en cylindre circulaire, l'élément de structure (20) étant conformé en manchon tubulaire (21) coulissable axialement vers l'extérieur sur le corps-support (11) d'un rouleau d'application de peinture et monté de manière amovible sur la surface latérale du corps-support (11), ledit manchon tubulaire conférant à la surface supérieure du rouleau un profilage de masse élevée, caractérisé en ce que le manchon (21) présente des perforations radiales (22).

9. Elément de structure selon la revendication 8, caractérisé en ce que le manchon tubulaire (21) s'étend sensiblement sur toute la longueur du corps-support (11).

10. Elément de structure selon la revendication 8, caractérisé en ce que le manchon tubulaire (21) est plus court que le corps-support (11).

11. Elément de structure selon l'une quelconque des revendications 8 à 10, caractérisé en ce que le manchon (21) présente une surface supérieure plane.

12. Elément de structure selon l'une quelconque des revendications 8 à 10, caractérisé en ce que le manchon (21) comporte sur sa surface extérieure supérieure une garniture en particulier en peluche, en tissu à poils, en mousse ou en non-tissé pour l'application de peinture.

13. Elément de structure selon l'une quelconque des revendications 8 à 12, caractérisé en ce que le manchon (21) peut être ajusté serré sur le corps-support.

14. Elément de structure selon l'une quelconque des revendications 8 à 13, caractérisé en ce que le diamètre intérieur du manchon (21) est légèrement plus petit que le diamètre extérieur du corps-support (11).
